# FASCICULE DE BREVET EUROPEEN

(11) **EP 4 370 979 B1**
(45) Date de publication et mention de la délivrance du brevet: **27.05.2026**
(21) Numéro de dépôt: 22735161.6
(22) Date de dépôt: 23.06.2022
(51) Int. Cl.: G04B 19/02, G04B 19/20, G04B 33/08, G04B 45/00

(54) **MECANISME D'AFFICHAGE POUR PIECE D'HORLOGERIE**
ANZEIGEMECHANISMUS FÜR UHR
DISPLAY MECHANISM FOR A TIMEPIECE

(30) Priorité: 15.07.2021 CH 0700642021
(43) Date de publication de la demande: 22.05.2024
(73) Titulaire: Manufacture d'Horlogerie Audemars Piguet SA, 1348 Le Brassus (CH)
(72) Inventeur: MAGNIN-FEYSOT, Eric, 25500 Montlebon (FR)
(74) Mandataire: e-Patent SA
(86) Numéro de dépôt international: PCT/EP2022/067207
(87) Numéro de publication internationale: WO 2023/285101

(56) Documents cités:
- EP-A1- 1 394 638
- CH-A2- 702 422
- CH-B1- 701 653

## Description

### Domaine technique

La présente invention concerne un mécanisme d'affichage, pour mouvement horloger comprenant une platine définissant un plan général, le mécanisme d'affichage comportant un support destiné à être assemblé au moins indirectement à la platine et sur lequel est monté rotatif un organe d'affichage portant au moins une surface d'affichage portant au moins une information à afficher, associée à un instant prédéfini ou à un évènement prédéfini, la surface d'affichage étant destinée à être entrainée en rotation entre au moins des première et deuxième positions différentes autour de l'axe de rotation de l'organe d'affichage, le support étant agencé de telle manière que l'axe de rotation de l'organe d'affichage soit orienté pour présenter une inclinaison comprise entre 10 et 80 degrés en référence au plan général.

### Etat de la technique

On connait des pièces d'horlogerie comportant un mécanisme d'affichage du quantième du type grande date comprennent deux disques parfois agencés de manière coaxiale, et généralement pivotés directement sur la platine du mouvement horloger correspondant ou sur une platine additionnelle. Ces mécanismes permettent notamment de réduire l'encombrement de l'affichage du quantième dans un plan parallèle au plan général du mouvement horloger correspondant, sans pour autant réduire les dimensions des chiffres que portent les disques d'affichage. La figure 1a illustre un tel type d'affichage appliqué à une grandeur alternative, utilisée ici à titre illustratif non limitatif. En effet, le mécanisme d'affichage de la figure 1a est destiné à afficher le PAR d'un utilisateur lors de la pratique du golf. Bien entendu, ce mécanisme d'affichage pourrait également être utilisé pour afficher le score d'une partie de golf. La nécessité d'afficher trois chiffres côte-à-côte, illustrée à titre non limitatif, amplifie la perception de l'encombrement qu'implique un tel affichage dans son plan. Il est difficile dans ce cas de définir un compromis correct entre l'encombrement de l'affichage et sa lisibilité, plus particulièrement s'il est destiné à être mis en œuvre dans une montre-bracelet.

La figure 1b illustre un mécanisme d'affichage alternatif connu mettant en œuvre des organes d'affichage prenant la forme de cylindres ou rouleaux agencés de telle manière que leur axe de rotation commun soit orienté suivant une direction parallèle au plan général du mouvement horloger correspondant (le ou les supports des paliers ne sont pas représentés dans un souci de simplification). Si l'on considère qu'un tel mécanisme d'affichage est superposé à l'épaisseur standard du mouvement horloger, on comprend que l'épaisseur globale de la pièce d'horlogerie correspondante est vraiment importante, en particulier à cause du diamètre important du cylindre des unités.

On connait par ailleurs d'autres mécanismes d'affichage destinés à offrir une plus grande liberté de construction des mouvements horlogers correspondants du point de vue de leur encombrement. La demande de brevet CH702422 décrit par exemple un mécanisme d'affichage orbital de l'heure courante répondant aux caractéristiques énoncées en préambule. Ce mécanisme comprend un support destiné à être assemblé à la platine du mouvement horloger correspondant de manière à pouvoir tourner en référence au centre du mouvement horloger. Le support porte un sous-cadran comprenant une couronne portant des graduations des heures pour afficher l'heure courante, ainsi qu'une aiguille des heures coopérant avec ces graduations. Le sous-cadran et l'aiguille des heures sont entrainés en rotation pour présenter une orientation constante en référence à la platine quelle que soit la position du support par rapport à cette dernière (c'est-à-dire pour que la graduation 12 heures soit toujours positionnée à midi selon la convention horlogère de lecture classique). L'aiguille des heures est en outre entrainée, par un entrainement combiné, pour tourner en référence à la couronne et assurer l'affichage de l'heure courante. L'axe de rotation commun de la couronne et de l'aiguille des heures est incliné vers l'extérieur, en référence à un plan général de la platine, pour dégager de la place au centre du mouvement horloger, pour pouvoir y disposer d'autres composants. L'aiguille des heures est plane et décrit un disque lorsqu'elle fait un tour complet du sous-cadran, la couronne étant inclinée par rapport au plan de ce disque, pour être contenue dans une portion de cône dont l'angle au sommet est préférablement égal à l'angle d'inclinaison de l'axe de rotation du sous-cadran par rapport au plan général de la platine. Si cette demande de brevet prévoit que l'angle d'inclinaison puisse être supérieur à 15 degrés (alors qu'il est préférablement inférieur à cette valeur), une telle éventualité semble peu réaliste en pratique. En effet, la lecture de l'heure courante peut se révéler problématique dans ce cas, notamment lorsque la graduation de la couronne correspondant à l'heure à indiquer à un instant donné se trouve vers la périphérie du mouvement horloger, où la couronne présenterait une inclinaison maximale en référence au plan général de la platine. De manière générale, la lecture de l'heure courante est de toute façon malaisée dans tous les cas, avec un angle d'inclinaison important, puisqu'elle se fait par lecture des positions relatives de l'aiguille des heures et des graduations de la couronne, celles-ci se trouvant dans des plans inclinés l'un par rapport à l'autre. Ainsi, le bénéfice de cette invention, en termes de gain de place au centre du mouvement horloger, semble limité par une limitation nécessaire de l'angle d'inclinaison, sans laquelle la lecture de l'information correspondante devient nettement dégradée.

Il apparait donc, que pour l'instant, le constructeur ne dispose que de peu d'options pour réaliser un affichage lisible présentant un encombrement adapté à ses besoins, notamment pour prendre en compte la présence d'éventuelles complications additionnelles dans la pièce d'horlogerie qu'il doit construire. S'il doit limiter l'encombrement d'un tel mécanisme d'affichage dans le plan, il doit accepter un gain d'épaisseur global non négligeable.

Il est en effet souhaitable de prévoir, selon la présente invention, que la surface d'affichage soit entrainée de manière à être située sensiblement dans un plan parallèle au plan général dans sa première position, à l'instant prédéfini ou lors de la survenue de l'évènement prédéfini, pour y définir une position de lecture dans laquelle les conditions de lecture de l'information par un utilisateur sont optimales, les conditions de lecture de l'information étant dégradées lorsque la surface d'affichage est dans sa deuxième position.

De plus, selon la présente invention, il est plus spécifiquement prévu que le mécanisme d'affichage comporte un organe d'affichage supplémentaire, orienté pour pivoter suivant un axe de rotation supplémentaire présentant une inclinaison comprise entre 10 et 80 degrés en référence au plan général, et portant au moins une surface d'affichage supplémentaire destinée à être entrainée en rotation entre au moins deux positions différentes autour de l'axe de rotation supplémentaire, de telle manière qu'elle soit située sensiblement dans un plan parallèle au plan général dans l'une de ses positions pour y définir une position de lecture.

Le brevet CH 701653 B1 décrit un mécanisme d'affichage comprenant une pluralité d'organes d'affichage agencés suivant des directions sensiblement radiales, légèrement inclinées en référence à un plan général du mécanisme d'affichage, et dont chacun porte préférablement trois surfaces d'affichage d'apparences respectives différentes, par exemple de couleurs respectives différentes, et dont une seule est visible à la fois, dans une position de lecture. En particulier, ce document prévoit un affichage de l'heure courante par la mise en œuvre de douze organes d'affichage de ce type, agencés suivant les positions usuelles des index d'indication de l'heure sur un cadran de pièce d'horlogerie. Cependant, la nature des informations susceptibles d'être affichées au moyen d'un tel mécanisme d'affichage et le nombre de surfaces d'affichage que peut comporter chaque organe d'affichage semblent relativement limités.

Ainsi, il pourrait s'avérer utile pour le constructeur horloger d'avoir une nouvelle option à sa disposition, différente des constructions connues, pour avoir plus de flexibilité dans la construction d'un mouvement horloger comprenant un mécanisme d'affichage du type mentionné plus haut.

### Divulgation de l'invention

Un but principal de la présente invention est de proposer un mécanisme d'affichage pour mouvement horloger offrant une présentation alternative en référence aux pièces d'horlogerie connues en termes d'affichage, notamment une bonne lisibilité obtenue malgré un encombrement dans le plan inférieur à celui d'un affichage par disque, et un encombrement dans la direction de l'épaisseur du mouvement horloger inférieur à celui d'un affichage par cylindre, sans présenter toutefois les limitations de l'art antérieur mentionnées précédemment.

A cet effet, la présente invention concerne plus particulièrement un mécanisme d'affichage du type indiqué plus haut, caractérisé par le fait que l'axe de rotation supplémentaire soit sensiblement parallèle à l'axe de rotation du premier organe d'affichage, en étant agencé de telle manière que la position de lecture de la surface d'affichage supplémentaire soit adjacente à la position de lecture de la première surface d'affichage.

Grâce à ces caractéristiques, le constructeur horloger peut déterminer le meilleur compromis, en fonction de ses propres besoins, pour ce qui concerne la répartition spatiale de l'encombrement du mécanisme d'affichage selon l'invention, contrairement au cas de certains affichages de l'art antérieur. En outre, le mécanisme d'affichage selon l'invention propose une lecture de la position absolue de la surface d'affichage, et non relative, et il suffit que cette dernière soit située dans un plan parallèle au plan général de la platine, dans la position de lecture, pour que l'utilisateur puisse prendre connaissance de l'information correspondante. Ainsi, en comparaison avec la construction de la demande CH702422, il suffit par exemple que la surface d'affichage portant le 3 soit située en position de lecture pour que l'utilisateur sache qu'il est 3 heures, dans le cas d'un affichage de l'heure. Dans le cas de l'affichage d'une autre information comme le PAR, la surface d'affichage correspondant à un réglage effectué par l'utilisateur, c'est-à-dire en réponse à la survenue d'un évènement prédéfini, est située dans la position de lecture. Aucun autre composant n'est nécessaire pour effectuer un affichage par lecture des positions relatives entre deux composants du mécanisme d'affichage comme c'est le cas de cette construction antérieure. De plus, cette position de lecture est très facilement identifiable par l'utilisateur puisque les conditions de lecture y sont optimales, alors que les conditions de lecture de l'information portée par la surface d'affichage sont nettement dégradées lorsque celle-ci n'est pas dans sa position de lecture. Un examen comparé des différentes surfaces d'affichage visibles (puisque certaines peuvent éventuellement être masquées du fait d'une inclinaison très importante par rapport au plan parallèle au plan général de la platine) permet facilement d'identifier celle qui se trouve dans la position de lecture comme étant celle offrant les meilleures conditions de lecture, du fait de son angle d'inclinaison sensiblement nul en référence au plan général de la platine. Enfin, l'agencement relatif entre les surfaces d'affichage des différents organes d'affichage permet d'augmenter les possibilités d'affichage, notamment en termes d'information à afficher, en référence aux mécanismes de l'art antérieur cités plus haut.

De manière préférée, le mécanisme d'affichage est agencé de telle manière que sa surface d'affichage soit située dans un plan sécant au plan général au moins dans sa deuxième position.

Bien entendu, si la position de lecture est très facilement identifiable dans le cas d'un entrainement sautant de l'organe d'affichage, du fait que l'inclinaison de la surface d'affichage entre sa position de lecture et les positions adjacentes varie plus ou moins fortement (notamment suivant le nombre de surfaces d'affichage que comporte l'organe d'affichage, qui influence le pas entre deux positions successives), on peut prévoir une marge d'appréciation pour ce qui concerne le parallélisme entre la surface d'affichage et la platine dans le cas d'un affichage trainant. En effet, on peut considérer que les conditions de lecture de l'information portée par la surface d'affichage restent optimales lorsque l'inclinaison de cette dernière en référence au plan parallèle est comprise dans une plage de plus ou moins 15 degrés, préférablement plus ou moins 10 degrés. Bien entendu, cette marge d'appréciation dépend du nombre de surfaces d'affichage différentes que porte l'organe d'affichage, et l'homme du métier ne rencontrera pas de difficulté particulière pour adapter le présent enseignement en fonction de ses propres besoins, sans pour autant sortir du cadre de l'invention défini par les revendications annexées.

Par ailleurs, on peut avantageusement prévoir que l'organe d'affichage porte au moins deux, préférablement jusqu'à douze, surfaces d'affichage.

Dans ce cas, on peut préférablement prévoir que les surfaces d'affichage soient régulièrement réparties autour de l'axe de rotation en étant sensiblement agencées suivant une portion de cône.

Selon un mode de réalisation préféré, on peut prévoir que l'organe d'affichage porte une première planche dentée, préférablement une première étoile, agencée suivant l'axe de rotation et en prise avec une deuxième planche dentée d'entrainement, préférablement une deuxième étoile, orientée de manière à être contenue dans un plan sensiblement parallèle au plan général, la deuxième planche dentée présentant une liaison cinématique avec un mobile d'entrainement destiné à être entrainé par le mouvement horloger ou sous l'effet d'une action prédéfinie d'un utilisateur sur un organe de commande.

Dans ce cas, on peut avantageusement prévoir que le mécanisme d'affichage comporte un sautoir de positionnement de l'organe d'affichage agencé pour coopérer avec la deuxième planche dentée.

Selon une variante de réalisation préférée, on peut prévoir que la surface d'affichage et la surface d'affichage supplémentaire soient agencées de telle manière qu'elles soient positionnées en étant adjacentes l'une à l'autre uniquement lorsqu'elles se trouvent simultanément dans leurs positions de lecture respectives.

Par ailleurs, on peut avantageusement prévoir que le premier organe d'affichage porte une goupille agencée pour actionner une étoile solidaire de l'organe d'affichage supplémentaire et faire avancer ce dernier d'au moins un pas à chaque tour complet du premier organe d'affichage. On peut alors préférablement prévoir que cette étoile soit rendue solidaire de l'organe d'affichage supplémentaire de telle manière qu'elle présente un jeu angulaire en référence à ce dernier, selon l'axe de rotation supplémentaire.

Lorsque le mécanisme d'affichage comporte un organe d'affichage supplémentaire, on peut prévoir que l'axe de rotation supplémentaire soit distinct du premier axe de rotation, le mécanisme d'affichage comportant un support supplémentaire destiné à être assemblé au moins indirectement à la platine et sur lequel l'organe d'affichage supplémentaire est monté rotatif. On peut alors prévoir que le support porte un organe de positionnement agencé pour coopérer avec une étoile supplémentaire, solidaire de l'organe d'affichage supplémentaire, pour assurer le bon positionnement de l'organe d'affichage supplémentaire en référence à l'axe de rotation supplémentaire.

De manière générale, on peut prévoir que l'organe d'affichage supplémentaire porte au moins deux, préférablement jusqu'à douze, surfaces d'affichage supplémentaires.

La présente invention concerne également un mouvement horloger comportant une platine supportant un mécanisme d'affichage selon les caractéristiques qui précèdent, ainsi qu'une pièce d'horlogerie comportant un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1a représente une vue de face simplifiée d'un mécanisme d'affichage selon un premier mode de réalisation de l'art antérieur, la figure 1b représente une vue en perspective simplifiée d'un mécanisme d'affichage selon un deuxième mode de réalisation de l'art antérieur, et la figure 1c représente une vue en perspective simplifiée d'un mécanisme d'affichage selon un mode de réalisation préféré de la présente invention,
- la figure 2 représente une vue en perspective partielle et simplifiée d'un détail de construction du mécanisme d'affichage de la figure 1c, et
- la figure 3 représente une vue de face simplifiée d'une partie d'une pièce d'horlogerie intégrant un mécanisme d'affichage selon la figure 1c.

### Mode(s) de réalisation de l'invention

La figure 1c représente une vue en perspective simplifiée d'un mécanisme d'affichage 1 selon un mode de réalisation préféré de la présente invention, permettant de comparer les encombrements respectifs des différents mécanismes d'affichage antérieurs (figures 1a et 1b) et du mécanisme d'affichage selon la présente invention, pour des dimensions d'affichage données.

Plus précisément, le mécanisme d'affichage 1 visible sur la figure 1c est ici destiné à afficher le PAR d'un utilisateur dans le cadre de la pratique du golf, à titre d'exemple illustratif non limitatif.

A cet effet, le mécanisme d'affichage 1 comporte un premier organe d'affichage des unités 2 associé à un organe d'affichage supplémentaire 4 des dizaines et des centaines.

L'organe d'affichage 2 des unités comprend un moyeu 6 à partir duquel s'étendent dix bras 8, régulièrement répartis autour du moyeu 6, et, dont chacun porte une palette définissant une surface d'affichage 10 d'un chiffre entre 0 et 9. Les bras 8 et/ou les surfaces d'affichage 10 présentent une inclinaison en référence au plan moyen du moyeu 6 de telle manière que les surfaces d'affichage 10 soient réparties sensiblement suivant une portion de cône.

On distingue également les dents d'une première planche dentée 12, ici les branches d'une première étoile, coaxiale au moyeu 6 en étant solidaire de ce dernier pour permettre l'entrainement de l'organe d'affichage 2 en rotation comme cela sera décrit ultérieurement.

L'organe d'affichage 2 est destiné à être monté rotatif sur un élément de bâti d'un mouvement horloger, typiquement une platine, par l'intermédiaire d'un support (référence numérique 14 sur la figure 3) présentant un palier agencé de telle manière que l'organe d'affichage 2 soit pivoté suivant un axe de rotation incliné en référence à un plan général de la platine du mouvement horloger, avantageusement suivant un angle compris entre 10 et 80 degrés.

Ainsi, par sa forme et son orientation, l'organe d'affichage 2 peut présenter ses surfaces d'affichage 10 dans une position de lecture à tour de rôle. Autrement dit, chaque surface d'affichage 10 présente une pluralité de positions différentes autour de l'axe de rotation de l'organe d'affichage 2, l'une de ces positions étant telle que la surface d'affichage 10 soit située dans un plan sensiblement parallèle au plan général de la platine pour définir cette position de lecture. Sur la vue de la figure 1c, le 0 est ici dans cette position de lecture. Il ressort à l'évidence que les conditions de lecture de la surface d'affichage située dans la position de lecture sont optimales, notamment en comparaison avec les conditions de lecture des autres surfaces d'affichage qui ne sont pas situées dans la position de lecture, qui sont nettement dégradées. Bien entendu, la manière dont les conditions de lecture sont dégradées en dehors de la position de lecture dépend fortement du nombre de surfaces d'affichage que porte l'organe d'affichage 2, le nombre de surfaces d'affichage ayant un impact sur l'inclinaison relative entre deux surfaces d'affichage adjacentes.

On pourra avantageusement prévoir, de manière préférée, que la position de lecture soit unique, les conditions de lecture étant nettement dégradées dans toutes les autres positions, pour éviter tout doute lors de la lecture de l'information affichée par l'organe d'affichage 2. Non seulement les surfaces d'affichage situées dans les positions adjacentes à la position de lecture présentent alors une inclinaison visible pour l'utilisateur, mais certaines autres positions ne permettent éventuellement pas du tout de lire l'information portée par les surfaces d'affichage concernées.

L'organe d'affichage supplémentaire 4 des dizaines et des centaines comprend un moyeu 16 à partir duquel s'étendent six bras 18, régulièrement répartis autour du moyeu 16, et, dont chacun porte une palette définissant une surface d'affichage 20 de deux chiffres, ici 07, 08, 09, 10, 11 et 12. Les bras 18 et/ou les surfaces d'affichage 20 présentent une inclinaison en référence au plan moyen du moyeu 16 de telle manière que les surfaces d'affichage 20 soient réparties sensiblement suivant une portion de cône.

L'organe d'affichage supplémentaire 4 est également destiné à être monté rotatif sur la platine du mouvement horloger, par l'intermédiaire d'un support 24 présentant un palier agencé de telle manière que l'organe d'affichage supplémentaire 4 soit pivoté suivant un axe de rotation incliné en référence au plan général de la platine, avantageusement suivant un angle compris entre 10 et 80 degrés.

Ainsi, par sa forme et son orientation, l'organe d'affichage supplémentaire 4 peut également présenter ses surfaces d'affichage 20 dans une position de lecture à tour de rôle, cette position de lecture étant adjacente à celle des surfaces d'affichage 10 de l'organe d'affichage 2 des unités. Autrement dit, chaque surface d'affichage 20 présente une pluralité de positions différentes autour de l'axe de rotation de l'organe d'affichage supplémentaire 4, l'une de ces positions étant telle que la surface d'affichage 20 soit située dans un plan sensiblement parallèle au plan général de la platine pour définir cette position de lecture. Sur la vue de la figure 1c, le 07 est ici dans cette position de lecture, et on peut donc lire la valeur 070 grâce aux deux surfaces d'affichage 10, 20 situées dans les deux positions de lecture.

De manière préférée, les surfaces d'affichage 10 et les surfaces d'affichage 20 de l'organe d'affichage 4 supplémentaire sont agencées de telle manière qu'elles soient positionnées en étant adjacentes l'une à l'autre uniquement lorsqu'elles se trouvent simultanément dans leurs positions de lecture respectives.

La figure 2 représente une vue en perspective partielle et simplifiée d'un détail de construction du mécanisme d'affichage 1.

L'organe d'affichage 2 des unités comporte un pivot 26 logé dans le palier du support 14 (non visible sur la figure 2 pour plus de clarté). Bien entendu, l'homme du métier pourra inverser l'assemblage de l'organe d'affichage 2 sur le support 14 sans sortir du cadre de l'invention tel que défini par les revendications annexées, c'est-à-dire prévoir que le support 14 porte un arbre fixe autour duquel est engagé un canon solidaire de l'organe d'affichage 2.

Le mode d'entrainement de l'organe d'affichage 2 selon le présent mode de réalisation est visible sur la figure 2. On peut en effet prévoir que le mécanisme d'affichage 1 comporte une deuxième planche dentée 28, également une étoile ici, agencée en prise avec la première planche dentée 12 de l'organe d'affichage 2

De manière avantageuse, la deuxième planche dentée 28 est orientée ici de manière à être contenue dans un plan sensiblement parallèle au plan général de la platine, celle-ci présentant une liaison cinématique, par l'intermédiaire d'une roue 30 dont elle est solidaire, avec un mobile d'entrainement 32 destiné à être entrainé par le mouvement horloger ou sous l'effet d'une action prédéfinie d'un utilisateur sur un organe de commande.

Un sautoir 34 coopère avec la deuxième planche dentée 28 pour assurer l'orientation requise de l'organe d'affichage 2 en référence à son axe de rotation, par l'intermédiaire des première et deuxième planches dentées 12, 28.

Par ailleurs, l'entrainement en rotation de l'organe d'affichage supplémentaire 4 est assuré ici directement par l'organe d'affichage 2 des unités, à titre illustratif non limitatif. A cet effet, l'organe d'affichage 2 comprend une goupille 36 d'entrainement de l'organe d'affichage supplémentaire 4, solidaire de son moyeu 6 et destinée à coopérer avec l'organe d'affichage supplémentaire 4 une fois par tour complet de l'organe d'affichage 2 des unités.

L'organe d'affichage supplémentaire 4 comprend également un pivot 38 logé dans le palier du support 24 (non visible sur la figure 2 pour plus de clarté). Le moyeu 16 porte un arbre 40, orienté suivant l'axe de rotation de l'organe d'affichage supplémentaire 4, à l'extrémité duquel est agencée une étoile 42 destinée à être entrainée par la goupille 36 de l'organe d'affichage 2 des unités pour faire pivoter d'un pas l'organe d'affichage supplémentaire 4 à chaque tour complet de l'organe d'affichage 2 des unités.

On peut avantageusement prévoir que l'étoile 42 soit rendue solidaire de l'arbre 40 de manière à présenter un certain jeu angulaire pour sécuriser une transmission entre les deux organes d'affichage dans les deux sens de rotation et éviter des double-sauts.

Par ailleurs, le support 24 porte avantageusement un organe de positionnement (non visible) agencé pour coopérer avec les branches d'une étoile supplémentaire 44, solidaire du moyeu 16, pour assurer le bon positionnement de l'organe d'affichage supplémentaire 4 en référence à son axe de rotation.

**Il** ressort de la vue de la figure 2 que les axes de rotation respectifs des deux organes d'affichage sont parallèles mais décalés, à titre illustratif non limitatif, ces derniers étant conformés de telle manière que leurs positions d'affichage soient bien adjacentes.

Bien entendu, il est possible de prévoir en alternative que les axes de rotation des organes d'affichage soient alignés, et qu'un seul support soit mis en œuvre, soit pour porter directement les deux organes d'affichage, soit pour n'en porter qu'un seul, celui-ci portant alors lui-même l'autre.

La figure 3 représente une vue de face simplifiée d'une partie d'une pièce d'horlogerie 100 intégrant le mécanisme d'affichage 1 qui vient d'être décrit. La pièce d'horlogerie 100 comporte une boite 102 logeant un mouvement horloger 104 dont la construction importe peu pour la mise en œuvre du mécanisme d'affichage selon la présente invention.

Le mouvement horloger 104 ne sera donc pas décrit en détail dans un souci de simplification. Celui-ci comprend une base de temps 106 dont les oscillations sont entretenues par un ressort de barillet 108, logé dans un barillet 110, par l'intermédiaire d'un rouage de finissage 112, de manière conventionnelle. Le rouage de finissage 112 est agencé pour entrainer en rotation des organes d'affichage de l'heure courante par l'intermédiaire d'une chaussée 114 et d'une roue des heures 116.

Le mouvement horloger 104 comporte également un mécanisme de remontage et de correction 118, actionné par une tige 120 de remontage et de correction susceptible d'occuper ici trois positions axiales différentes, une position de remontage et deux positions de correction. Le mécanisme de remontage et de correction 118 comprend notamment une bascule (non représentée) portant un jeu de renvois de correction 122 dont l'orientation est dépendante de la position axiale de la tige 120, pour établir une liaison cinématique entre cette dernière et un mécanisme à corriger différent dans chaque position axiale. Ainsi, dans une position axiale tirée de la tige 120, sa rotation permet de corriger la position angulaire des organes d'affichage de l'heure courante, tandis que dans l'autre position axiale tirée, la rotation de la tige 120 est transmise à un premier renvoi 124. Ce dernier présente une liaison cinématique avec le mobile d'entrainement 32, comprenant ici deux renvois supplémentaires 126 et 128 (sous la roue des heures 116), le mobile d'entrainement 32 étant lui-même en prise avec l'organe d'affichage 2 des unités par l'intermédiaire de la deuxième planche dentée 28 et la roue 30.

Grâce à cette construction, une rotation de la tige 120 dans un sens ou dans l'autre, lorsqu'elle est dans sa position axiale correspondante, permet de corriger la valeur du PAR affichée par le mécanisme d'affichage 1, entre les valeurs 070 et 129.

Sur la figure 3, le mécanisme d'affichage 1 a volontairement été positionné partiellement au-dessus du barillet 110 pour mieux mettre en évidence l'avantage de la présente invention en termes d'encombrement. On constate en effet que la construction particulière du mécanisme d'affichage 1 selon l'invention permet de l'implanter dans ce cas à proximité immédiate du barillet 110, qui est généralement le composant le plus encombrant d'un mouvement horloger, et en agençant les positions de lecture des organes d'affichage 2 et 4 au-dessus du barillet 110. Un tel agencement ne serait pas possible avec un mécanisme d'affichage à cylindres, tandis qu'un mécanisme d'affichage à disques lisible occuperait une portion importante de la surface disponible dans un plan parallèle au plan moyen du mouvement horloger (généralement parallèle au plan général de la platine).

Le mécanisme d'affichage 1 est illustré ici avec des axes de rotation des organes d'affichage 2 et 4 présentant une même inclinaison, de l'ordre de 45 degrés, par rapport au plan général de la platine, mais il s'agit bien entendu d'un exemple de réalisation non limitatif, l'angle d'inclinaison de chacun des axes de rotation étant susceptible de varier entre 10 et 80 degrés pour prendre en compte les spécificités du mouvement horloger dans lequel le mécanisme d'affichage est implanté. Dans ce cas, les surfaces d'affichage présentent une inclinaison de l'ordre de 45 degrés par rapport à l'axe de rotation de l'organe d'affichage correspondant.

Grâce aux caractéristiques qui viennent d'être présentées, on obtient un mécanisme d'affichage offrant une grande flexibilité au constructeur horloger, pour en répartir l'encombrement dans un mouvement horloger en fonction de ses besoins, tout en offrant une excellente lisibilité.

Bien entendu, s'il est possible de prévoir que le mécanisme d'affichage selon l'invention comprenne un guichet ou un cache pour faciliter l'identification de la position de lecture, une telle mesure n'est qu'optionnelle puisqu'un examen comparé entre la position de lecture et les autres positions permet d'identifier la position de lecture sans difficulté, du fait d'une différence importante entre leurs conditions de lecture respectives. En effet, il ne s'agit pas ici d'apprécier exclusivement si une surface d'affichage donnée est bien parallèle ou non au plan général de la platine, mais plutôt d'apprécier préférablement les conditions de lecture relatives entre positions adjacentes, ce qui permet d'identifier sans aucun doute possible quelle position correspond à la position de lecture. On notera également que, même si cela n'est pas absolument nécessaire (plus particulièrement dans le cas d'un affichage trainant), l'identification de la position de lecture est simplifiée si les surfaces d'affichage sont individualisées, comme c'est le cas du mode de réalisation préféré qui a été illustré à titre d'exemple non limitatif.

La description qui précède s'attache à décrire un mode de réalisation particulier à titre d'illustration non limitative et, l'invention n'est pas limitée à la mise en œuvre de certaines caractéristiques particulières qui viennent d'être décrites. Ainsi, par exemple, la mise en œuvre de la présente invention n'est pas limitée à l'affichage de la grandeur mentionnée, soit ici le PAR lors de la pratique du golf, et l'homme du métier ne rencontrera pas de difficulté particulière pour adapter le présent enseignement et réaliser un mécanisme d'affichage répondant aux caractéristiques revendiquées mais mis en œuvre en relation avec l'affichage d'une autre grandeur, que l'entrainement du mécanisme d'affichage soit réalisé par le mouvement horloger ou en réponse à une action d'un utilisateur sur une couronne ou sur un poussoir par exemple. Il en va de même de la construction du mécanisme d'actionnement du mécanisme d'affichage telle que décrite et illustrée. A titre d'exemple, les première et deuxième étoiles 12 et 28 pourraient être remplacées par des roues à dentures coniques. Par ailleurs, comme déjà mentionné précédemment, lorsque le mécanisme d'affichage comporte plusieurs organes d'affichage, chacun d'eux pourrait être entrainé indépendamment de l'autre ou des autres, en alternative à ce qui vient d'être illustré et décrit.

Enfin, on notera également que, suivant le type de construction mis en œuvre, l'homme du métier pourra réaliser un affichage trainant (par exemple l'affichage des secondes de temps mesurés) ou sautant en fonction de ses propres besoins.

## Revendications

1. Mécanisme d'affichage (1), pour un mouvement horloger (104) comprenant une platine définissant un plan général,
le mécanisme d'affichage (1) comportant un support (14), destiné à être assemblé au moins indirectement à la platine et sur lequel est monté rotatif un organe d'affichage (2) portant au moins une surface d'affichage (10) portant au moins une information à afficher, associée à un instant prédéfini ou à un évènement prédéfini, ladite surface d'affichage (10) étant destinée à être entrainée en rotation entre au moins des première et deuxième positions différentes autour de l'axe de rotation dudit organe d'affichage (2), de manière à être située sensiblement dans un plan parallèle au plan général dans ladite première position, audit instant prédéfini ou lors de la survenue dudit évènement prédéfini, pour définir une position de lecture de ladite information, dans laquelle les conditions de lecture de ladite information par un utilisateur sont optimales, les conditions de lecture de ladite information étant dégradées lorsque ladite surface d'affichage (10) est dans ladite au moins deuxième position,
ledit support (14) étant agencé de telle manière que ledit axe de rotation soit orienté pour présenter une inclinaison comprise entre 10 et 80 degrés en référence au plan général,
le mécanisme d'affichage (1) comportant un organe d'affichage supplémentaire (4), orienté pour pivoter suivant un axe de rotation supplémentaire présentant une inclinaison comprise entre 10 et 80 degrés en référence au plan général, et portant au moins une surface d'affichage (20) supplémentaire destinée à être entrainée en rotation entre au moins deux positions différentes autour dudit axe de rotation supplémentaire, de telle manière qu'elle soit située sensiblement dans un plan parallèle au plan général dans l'une de ses positions pour y définir une position de lecture,
dans lequel ledit axe de rotation supplémentaire est sensiblement parallèle audit axe de rotation, en étant agencé de telle manière que la position de lecture de ladite surface d'affichage supplémentaire (20) soit adjacente à la position de lecture de ladite surface d'affichage (2).

2. Mécanisme (1) selon la revendication 1, **caractérisé en ce qu'**il est agencé de telle manière que ladite au moins une surface d'affichage (10) soit située dans un plan sécant au plan général au moins dans ladite deuxième position.

3. Mécanisme (1) selon la revendication 1 ou 2, **caractérisé en ce que** ledit organe d'affichage (2) porte au moins deux, préférablement jusqu'à douze, surfaces d'affichage (10).

4. Mécanisme (1) selon la revendication 3, **caractérisé en ce que** lesdites surfaces d'affichage (10) sont régulièrement réparties autour dudit axe de rotation en étant sensiblement agencées suivant une portion de cône.

5. Mécanisme (1) selon l'une des revendications précédentes, **caractérisé en ce que** ledit organe d'affichage (2) porte une première planche dentée (12), préférablement une première étoile, agencée suivant ledit axe de rotation et en prise avec une deuxième planche dentée (28) d'entrainement, préférablement une deuxième étoile, orientée de manière à être contenue dans un plan sensiblement parallèle au plan général, ladite deuxième planche dentée (28) présentant une liaison cinématique avec un mobile d'entrainement (32) destiné à être entrainé par le mouvement horloger (104) ou sous l'effet d'une action prédéfinie d'un utilisateur sur un organe de commande (120).

6. Mécanisme (1) selon la revendication 5, **caractérisé en ce qu'**il comporte un sautoir (34) de positionnement dudit organe d'affichage (2) agencé pour coopérer avec ladite deuxième planche dentée (28).

7. Mécanisme (1) selon l'une des revendications précédentes, **caractérisé en ce que** ladite surface d'affichage (10) et ladite surface d'affichage (20) supplémentaire sont agencées de telle manière qu'elles soient positionnées en étant adjacentes l'une à l'autre uniquement lorsqu'elles se trouvent simultanément dans leurs positions de lecture respectives.

8. Mécanisme (1) selon l'une des revendications précédentes, **caractérisé en ce que** ledit organe d'affichage (2) porte une goupille (36) agencée pour actionner une étoile (42) solidaire dudit organe d'affichage supplémentaire (4) et faire avancer ce dernier d'au moins un pas à chaque tour complet dudit organe d'affichage (2).

9. Mécanisme (1) selon la revendication 8, **caractérisé en ce que** ladite étoile (42) est rendue solidaire dudit organe d'affichage supplémentaire (4) de telle manière qu'elle présente un jeu angulaire en référence à ce dernier, selon ledit axe de rotation supplémentaire.

10. Mécanisme (1) selon l'une des revendications 1 à 8, **caractérisé en ce que** ledit axe de rotation supplémentaire est distinct dudit axe de rotation, le mécanisme d'affichage (1) comportant un support (24) supplémentaire destiné à être assemblé au moins indirectement à la platine et sur lequel ledit organe d'affichage supplémentaire (4) est monté rotatif.

11. Mécanisme (1) selon la revendication 10, **caractérisé en ce que** ledit support (24) porte un organe de positionnement agencé pour coopérer avec une étoile supplémentaire (44), solidaire dudit organe d'affichage supplémentaire (4), pour assurer le bon positionnement dudit organe d'affichage supplémentaire (4) en référence audit axe de rotation supplémentaire.

12. Mécanisme (1) selon l'une des revendications 1 à 8 ou la revendication 10, **caractérisé en ce que** ledit organe d'affichage supplémentaire (4) porte au moins deux, préférablement jusqu'à douze, surfaces d'affichage (20) supplémentaires.

13. Mouvement horloger (104) comportant une platine supportant un mécanisme d'affichage (1) selon l'une des revendications 1 à 12.

14. Pièce d'horlogerie (100) comportant un mouvement horloger (104) selon la revendication 13.

## Patentansprüche

1. Anzeigemechanismus (1) für ein Uhrwerk (104) mit einer Platine, die eine allgemeine Ebene definiert, wobei
der Anzeigemechanismus (1) einen Träger (14) umfasst, der zumindest indirekt mit der Platine verbunden werden soll und auf dem ein Anzeigeelement (2) drehbar angebracht ist, das mindestens eine Anzeigefläche (10) trägt, die mindestens eine anzuzeigende Information trägt, die einem vordefinierten Zeitpunkt oder einem vordefinierten Ereignis zugeordnet ist, wobei die Anzeigefläche (10) dazu bestimmt ist, zwischen mindestens einer ersten und einer zweiten unterschiedlichen Position um die Drehachse des Anzeigeelements (2) gedreht zu werden, sodass sie in der ersten Position, zu dem vordefinierten Zeitpunkt oder beim Eintreten des vordefinierten Ereignisses im Wesentlichen in einer zur allgemeinen Ebene parallelen Ebene liegt, um eine Leseposition für die Information zu definieren, in der die Bedingungen für das Lesen der Information durch einen Benutzer optimal sind, wobei die Bedingungen für das Lesen der Information verschlechtert sind, wenn sich die Anzeigefläche (10) in der mindestens zweiten Position befindet, wobei
der Träger (14) so angeordnet ist, dass die Drehachse so ausgerichtet ist, dass sie eine Neigung zwischen 10 und 80 Grad in Bezug auf die allgemeine Ebene aufweist, wobei
der Anzeigemechanismus (1) ein zusätzliches Anzeigeelement (4) umfasst, das so ausgerichtet ist, dass es um eine zusätzliche Drehachse drehbar ist, die eine Neigung zwischen 10 und 80 Grad in Bezug auf die allgemeine Ebene aufweist, und das mindestens eine zusätzliche Anzeigeelement (20) trägt, das dazu bestimmt ist, zwischen mindestens zwei verschiedenen Positionen um die zusätzliche Drehachse gedreht zu werden, so dass es sich in einer seiner Positionen im Wesentlichen in einer zur allgemeinen Ebene parallelen Ebene befindet, um dort eine Leseposition zu definieren, wobei
die zusätzliche Drehachse im Wesentlichen parallel zur Drehachse verläuft und so angeordnet ist, dass die Leseposition der zusätzlichen Anzeigefläche (20) an die Leseposition der Anzeigefläche (2) angrenzt.

2. Mechanismus (1) nach Anspruch 1, **dadurch gekennzeichnet, dass** er so angeordnet ist, dass die mindestens eine Anzeigefläche (10) in einer Ebene liegt, die die allgemeine Ebene zumindest in der zweiten Position schneidet.

3. Mechanismus (1) nach Anspruch 1 oder 2, **dadurch gekennzeichnet, dass** das Anzeigeelement (2) mindestens zwei, vorzugsweise bis zu zwölf Anzeigeflächen (10) trägt.

4. Mechanismus (1) nach Anspruch 3, **dadurch gekennzeichnet, dass** die Anzeigeflächen (10) regelmäßig um die Drehachse verteilt sind und im Wesentlichen entlang eines Kegelabschnitts angeordnet sind.

5. Mechanismus (1) nach einem der vorstehenden Ansprüche, **dadurch gekennzeichnet, dass** das Anzeigeelement (2) eine erste Zahnplatte (12), vorzugsweise einen ersten Stern, trägt, die um die Drehachse angeordnet ist und mit einer zweiten Zahnplatte (28), vorzugsweise einem zweiten Stern, in Eingriff steht, das so ausgerichtet ist, dass es in einer Ebene liegt, die im Wesentlichen parallel zur allgemeinen Ebene ist, wobei die zweite Zahnplatte (28) eine kinematische Verbindung mit einem Antriebselement (32) aufweist, das dazu bestimmt ist, durch das Uhrwerk (104) oder unter der Wirkung einer vordefinierten Aktion eines Benutzers auf ein Steuerelement (120) angetrieben zu werden.

6. Mechanismus (1) nach Anspruch 5, **dadurch gekennzeichnet, dass** er einen Sprunghebel (34) zum Positionieren des Anzeigeelements (2) umfasst, der so ausgelegt ist, dass er mit der zweiten Zahnplatte (28) zusammenwirkt.

7. Mechanismus (1) nach einem der vorstehenden Ansprüche, **dadurch gekennzeichnet, dass** die Anzeigefläche (10) und die zusätzliche Anzeigefläche (20) so angeordnet sind, dass sie nur dann nebeneinander positioniert sind, wenn sie sich gleichzeitig in ihren jeweiligen Lesepositionen befinden.

8. Mechanismus (1) gemäß einem der vorstehenden Ansprüche, **dadurch gekennzeichnet, dass** das Anzeigeelement (2) einen Stift (36) trägt, der so angeordnet ist, dass er einen mit dem zusätzlichen Anzeigeelement (4) verbundenen Stern (42) betätigt und dieses bei jeder vollständigen Umdrehung des Anzeigeelements (2) um mindestens einen Schritt vorwärts bewegt.

9. Mechanismus (1) gemäß Anspruch 8, **dadurch gekennzeichnet, dass** der Stern (42) so mit dem zusätzlichen Anzeigeelement (4) verbunden ist, dass er in Bezug auf dieses entlang der zusätzlichen Drehachse ein Winkelspiel aufweist.

10. Mechanismus (1) nach einem der Ansprüche 1 bis 8, **dadurch gekennzeichnet, dass** die zusätzliche Drehachse von der Drehachse getrennt ist, wobei der Anzeigemechanismus (1) einen zusätzlichen Träger (24) aufweist, der zumindest indirekt mit der Platine verbunden werden soll und auf der das zusätzliche Anzeigeelement (4) drehbar montiert ist.

11. Mechanismus (1) gemäß Anspruch 10, **dadurch gekennzeichnet, dass** der Träger (24) ein Positionierungselement trägt, das so ausgelegt ist, dass es mit einem zusätzlichen Stern (44) zusammenwirkt, das fest mit dem zusätzlichen Anzeigeelement (4) verbunden ist, um die korrekte Positionierung des zusätzlichen Anzeigeelements (4) in Bezug auf die zusätzliche Drehachse sicherzustellen.

12. Mechanismus (1) gemäß einem der Ansprüche 1 bis 8 oder Anspruch 10, **dadurch gekennzeichnet, dass** das zusätzliche Anzeigeelement (4) mindestens zwei, vorzugsweise bis zu zwölf zusätzliche Anzeigeflächen (20) trägt.

13. Uhrwerk (104) mit einer Platine, die einen Anzeigemechanismus (1) gemäß einem der Ansprüche 1 bis 12 trägt.

14. Uhr (100) mit einem Uhrwerk (104) gemäß Anspruch 13.

## Claims

1. Display mechanism (1) for a timepiece movement (104) comprising a plate defining a general plane,
the display mechanism (1) comprising a support (14) intended to be assembled at least indirectly on the plate and on which is rotatably mounted a display member (2) bearing at least one display surface (10) bearing at last one item of information to be displayed, associated with a predefined instant or a predefined event, said display surface (10) being intended to be rotated between at least first and second different positions about the axis of rotation of said display member (2), so that it is situated substantially in a plane parallel to the general plane in said first position, at said predefined instant or when said predefined event occurs, so as to define a reading position of said information, in which the conditions for the reading of the information by a user are optimal, the conditions for reading said information being degraded when said display surface (10) is in said at least second position,
said support (14) being arranged so that said axis of rotation is oriented so as to have an inclination of between 10 and 80 degrees with reference to the general plane,
the display mechanism (1) comprising an additional display member (4), oriented to pivot about an additional axis of rotation having an inclination of between 10 and 80 degrees with reference to the general plane, and bearing at least one additional display surface (20) intended to be rotated between at least two different positions about said additional axis of rotation, so that it is situated substantially in a plane parallel to the general plane in one of its positions so as to define a reading position therein,
wherein said additional axis of rotation is substantially parallel to said axis of rotation, and is arranged so that the reading position of said additional display surface (20) is adjacent to the reading position of said display surface (10).

2. Display mechanism (1) according to claim 1, **characterized in that** it is arranged so that said at least one display surface (10) is situated in a plane secant to the general plane at least in said second position.

3. Display mechanism (1) according to claim 1 or 2, **characterized in that** said display member (2) bears at least two, preferably up to twelve, display surfaces (10).

4. Display mechanism (1) according to claim 3, **characterized in that** said display surfaces (10) are evenly distributed about said axis of rotation and arranged substantially about a conical frustum.

5. Display mechanism (1) according to one of the preceding claims, **characterized in that** said display member (2) bears a first toothed plate (12), preferably a first star, arranged about the axis of rotation and engaged with a second, driving, toothed plate (28), preferably a second star, oriented so that it is contained in a plane substantially parallel to the general plane, said second toothed plate (28) having a kinematic link with a driving wheel (32) intended to be driven by the timepiece movement (104) or under the effect of a predefined action by a user on a control member (120).

6. Display mechanism (1) according to claim 5, **characterized in that** it comprises a jumper (34) for positioning said display member (2) arranged to interact with said second toothed plate (28).

7. Display mechanism (1) according to one of the preceding claims, **characterized in that** said display surface (10) and said additional display surface (20) are arranged so that they are positioned adjacent to each other only when they are simultaneously in their respective reading positions.

8. Display mechanism (1) according to one of the preceding claims, **characterized in that** said display member (2) bears a stud (36) arranged to actuate a star (42) rigidly connected to said additional display member (4) and move the latter by at least one step on each complete revolution of said display member (2).

9. Display mechanism (1) according to claim 8, wherein said star (42) is rigidly connected to said additional display member (4) so that it has an angular clearance with reference thereto, about said additional axis of rotation.

10. Display mechanism (1) according to one of claims 1 to 8, **characterized in that** said additional axis of rotation is separate from said axis of rotation, the display mechanism (1) comprising an additional support (24) intended to be assembled at least indirectly on the plate and on which the additional display member (4) is rotatably mounted.

11. Display mechanism (1) according to claim 10, wherein said support (24) bears a positioning member arranged to interact with an additional star (44), rigidly connected to said additional display member (4), to ensure the correct positioning of said additional display member (4) with reference to said additional axis of rotation.

12. Display mechanism (1) according to one of claims 1 to 8 or to claim 10, **characterized in that** said additional display member (4) bears at least two, preferably up to twelve, additional display surfaces (20).

13. Timepiece movement (104) comprising a plate supporting a display mechanism (1) according to one of claims 1 to 12.

14. Timepiece (100) comprising a timepiece movement (104) according to claim 13.
